# EUROPÄISCHE PATENTSCHRIFT

(11) **EP 1 362 205 B1**
(45) Veröffentlichungstag und Bekanntmachung des Hinweises auf die Patenterteilung: **14.11.2007**
(21) Anmeldenummer: 02714037.5
(22) Anmeldetag: 19.02.2002
(51) Int. Cl.: F21S 8/00, F21V 15/06

(54) **UNTERFLURFEUER FÜR SIGNALISIERUNGS- UND/ODER MARKIERUNGSZWECKE**
BLISTER LIGHTS USED FOR SIGNALLING AND/OR MARKING PURPOSES
FEUX ENCASTRES POUR LA SIGNALISATION ET/OU LE BALISAGE

(30) Priorität: 20.02.2001 DE 10108144; 05.10.2001 DE 10149263
(43) Veröffentlichungstag der Anmeldung: 19.11.2003
(73) Patentinhaber: SIEMENS AKTIENGESELLSCHAFT, 80333 München (DE)
(72) Erfinder: CUYPERS, Jan, B-1030 Brüssel (BE); VANDEVOORDE, Jean-Claude, B-1820 Steenkokkerzeel (BE)
(86) Internationale Anmeldenummer: PCT/DE2002/000597
(87) Internationale Veröffentlichungsnummer: WO 2002/066888

(56) Entgegenhaltungen:
- WO-A-01/46013
- WO-A-88/00315
- WO-A-97/44612
- US-A- 3 155 321

## Beschreibung

Die Erfindung bezieht sich auf ein Unterflurfeuer für Signalisierungs- und/oder Markierungszwecke gemäß dem Oberbegriff des Patentanspruches 1.

Ein gattungsgemäßes Unterflurfeuer ist aus der WO 88/00315 A1 bekannt.

Bei bekannten derartigen Unterflurfeuern, in denen als Leuchtmittel unter anderem auch LED (Lichtemittierende Dioden) zum Einsatz kommen, wird die im Betrieb des Leuchtmittels erzeugte Wärmemenge üblicherweise durch Konvektion in ein Gas, bei dem es sich oft um Luft handelt, überführt; bei einigen bekannten Unterflurfeuern ist dem Leuchtmittel eine Wärmesenke zugeordnet, von der aus die beim Betrieb des Leuchtmittels erzeugte Wärmemenge an das Gas bzw. die Luft durch Konvektion abgegeben wird. Aufgrund der in Unterflurfeuern vorherrschenden begrenzten räumlichen Verhältnisse haben auch mit einer Wärmesenke mit kleinem Wärmedurchlasswiderstand ausgerüstete Unterflurfeuer einen Gesamtwärmedurchlasswiderstand von üblicherweise mehr als 30 K/W Verlustleistung.

Bei dem aus dem Stand der Technik bekannten Einsatz von auf PC-Platten montierten LED ergibt sich ein Wärmedurchlasswiderstand zwischen der Sperrschicht der LED und der PC-Platte von mehr als 150 K/W. Bei einigen automativen Anwendungen wird ein Wärmedurchlasswiderstand in der Größenordnung von etwa 70 K/W erreicht. Diese hohen Wärmedurchlasswiderstände, die mit maximalen Temperaturen der Sperrschichten einhergehen, welche üblicherweise in einer Größenordnung etwas oberhalb von 120 Grad C liegen, begrenzen die bei Betrieb des Unterflurfeuers mögliche bzw. zulässige Stromdichte, woraus sich in entsprechender Weise eine Begrenzung der je Flächeneinheit der Sperrschicht erreichbaren Lichtabstrahlleistung der LED ergibt. Bei frei angeordneten Feuereinrichtungen, z.B. bei Verkehrsampeln od.dgl., wird diese Begrenzung der Abstrahlleistung je Flächeneinheit durch eine Erhöhung der für die Lichtabstrahlung eingesetzten Fläche und der Anzahl der lichtabstrahlenden Dioden kompensiert. Für Unterflurfeuer ist diese Vergrößerung der Lichtabstrahlfläche nicht praktikabel, da Unterflurfeuer in die Verkehrsfläche eingebettet sind und da die insgesamt zur Lichtabstrahlung zur Verfügung stehende Abstrahlfläche eines Unterflurfeuers durch den Überstand des Unterflurfeuers über die Oberfläche der Verkehrsfläche begrenzt ist, wobei dieser Überstand aufgrund einer Vielzahl von technisch und mechanisch bedingten Anforderungen an das Unterflurfeuer möglichst gering sein sollte.

Der Erfindung liegt die Aufgabe zugrunde, ein Unterflurfeuer der eingangs geschilderten Gattung zu schaffen, bei dem die Lichtabstrahlleistung ohne Erhöhung der Lichtabstrahlfläche erhöht werden kann, ohne daß zulässige Sperrflächentemperaturen der Leuchtmittel überschritten oder die Lebensdauer der Leuchtmittel reduziert würde.

Diese Aufgabe wird erfindungsgemäß dadurch gelöst, dass bei einem Unterflurfeuer der eingangs genannten Art die Merkmale des kennzeichnenden Teils des Patentanspruches 1 vorgesehen sind. Aufgrund dieser Ausgestaltung des Unterflurfeuers mit einer das Leuchtmittel mit dem Gehäusedeckel bzw. dem Gehäuse verbindenden Wärmeleitbrücke ist eine Optimierung der Lichtabgabeleistung durch Verwendung einer höhereren Stromdichte im Leuchtmittel möglich, da die anfallende thermische Energie durch die Schaffung eines Wärmeableitpfades mit einem niedrigen Wärmedurchlasswiderstand an die Verkehrsfläche abgebbar ist, so daß die Temperaturen an den Sperrschichten der Leuchtmittel im zulässigen Bereich bleiben und die Lebensdauer der Leuchtmittel nicht reduziert wird. Die Kapazität der Verkehrsfläche zur Aufnahme thermischer Energie ist praktisch unbegrenzt, wobei die Verkehrsfläche darüber hinaus eine sehr große Oberfläche zur Wärmeabstrahlung aufweist. Erfindungsgemäß wird die Verkehrsfläche quasi als Wärmesenke mit unbegrenzter Aufnahmekapazität verwendet, indem die Sperrschicht des Leuchtmittels über den geschilderten Wärmeabfuhrpfad mit niedrigem Wärmedurchlasswiderstand mit der Verkehrsfläche verbunden wird. Die Wärmeabfuhr vom Leuchtmittel mittels im Vergleich zu dem geschilderten Wärmeabfuhrpfad zur Verkehrsfläche wesentlich weniger effektiven Konvektion findet im Falle des erfindungsgemäßen Unterflurfeuers nur noch in einer vernachlässigbaren Größenordnung statt.

Aufgrund der im Falle der erfindungsgemäßen Ausgestaltung des Unterflurfeuers beherrschbaren elektrischen Stromdichten ist es besonders zweckmäßig, wenn als Leuchtmittel Leistungs-LED, auch Hochleistungs-LED genannt, eingesetzt werden. Mittels derartiger Leistungs-LED können ohne besondere weitere Maßnahmen unterschiedlichste an Unterflurfeuer gestellte Anforderungen erfüllt werden, wobei darüber hinaus lediglich eine vergleichsweise begrenzte Anzahl von Leistungs-LED erforderlich ist. Diese strahlen durch ein transparentes Abstrahlfenster ab, welches durch die im Gehäusedeckel vorhandene Lichtaustrittöffnung verwirklicht ist. Aufgrund der mittels Leistungs-LED realisierbaren hohen Abstrahlleistung der Flächeneinheit der Abstrahlfläche können die an Unterflurfeuer hinsichtlich der Abstrahlleistung gestellten Anforderungen erfüllt werden, ohne dass der Überstand des Unterflurfeuers über die Oberfläche der Verkehrsfläche mehr als 13 mm beträgt, wobei auch geringere Überstände möglich sind.

Schon mit einer einzigen als Leuchtmittel vorgesehenen Leistungs-LED lassen sich die geforderten Lichtabstrahlleistungen in vielen Fällen realisieren. Zweckmäßigerweise sollten als Leuchtmittel maximal sechs Leistungs-LED je Lichtaustrittöffnung vorgesehen werden.

Um die Lichtabgabe bzw. die Lichtabstrahlleistung des erfindungsgemäßen Unterflurfeuers noch weiter zu optimieren ist es zweckmäßig, wenn der zumindest einen Leistungs-LED ein Kollimatorglied zugeordnet ist. Dieses Kollimatorglied kann eingesetzt werden, um die Lichtstrahlung direkt durch das Abstrahlfenster abzustrahlen; alternativ kann die Lichtabstrahlung mittels des Kollimatorgliedes nach einer vorhergehenden Reflexion auf einem Strahlungsform- oder -umlenkspiegel erfolgen. Durch den Einsatz von Kollimatoren, Linsen, Prismen, Diffraktoren und/oder Spiegeln kann die jeweils gewünschte Lichtstrahlungsverteilung erreicht werden.

In konstruktiv-technisch wenig aufwendiger Weise läßt sich die Wärmeleitbrücke zwischen dem Leuchtmittel und dem Gehäusedeckel realisieren, wenn die zumindest eine Leistungs-LED mit ihrer Trägerplatte auf einer Basisplatte sitzt, die an zumindest einem mit der Unterseite des Gehäusedeckels verbundenen Deckelinnenteil angebracht ist und mit diesem die Wärmeleitbrücke zum Gehäusedeckel und damit zum Gehäuse ausbildet.

Vorteilhaft wird die Wärmeleitbrücke durch die Basisplatte und zwei Deckelinnenteile gebildet, die beidseits der Trägerplatte angeordnet und mit der Unterseite des Gehäusedeckels verbunden sind.

Die beiden Deckelinnenteile können an den Endabschnitten der Basisplatte angeordnet sein, wobei vorteilhaft jedes Deckelinnenteil einerseits flächig an der Basisplatte und andererseits flächig an der Unterseite des Gehäusedeckels anliegt.

Um die Abfuhr der thermischen Energie von der zumindest einen Leistungs-LED zur Verkehrsfläche zu vereinfachen ist es zweckmäßig, wenn die einander zugeordneten deckelinnenteilseitigen und basisplattenseitigen Anlageflächen sowie die einander zugeordneten deckelinnenteilseitigen und deckelseitigen Anlageflächen metallisch glatt ausgebildet sind, so daß dort ein möglichst geringer Wärmedurchlasswiderstand vorliegt.

Entsprechend sollten selbstverständlich auch die einander zugeordneten deckelseitigen und gehäuseseitigen Anlageflächen metallisch glatt ausgebildet sein.

Als Werkstoff für die Basisplatte, auf der die Leistungs-LED mit ihrer Trägerplatte sitzt, für die Trägerplatte, und die Deckelinnenteile kommen Materialien mit einem hohen Wärmeleitkoeffizienten, z.B. Metalle, insbesondere zur Anwendung.

Mittels der vorstehend geschilderten Wärmeleitbrücke des erfindungsgemäßen Unterflurfeuers läßt sich eine Überleitung der mittels der Leistungs-LED erzeugten thermischen Energie zur Verkehrsfläche, die als quasi unbegrenzte Wärmesenke dient, erreichen. Der gesamte Wärmedurchlasswiderstand von der Sperrschicht der Leistungs-LED zur Basisplatte beläuft sich auf maximal ca. 11 K/W; hierzu muß für den Wärmeabfuhrpfad von der Basisplatte bis zur Verkehrsfläche ein Wärmedurchlasswiderstand addiert werden, der unterhalb von 1,5 K/W liegt. Obwohl beim Einsatz von Leistungs-LED als Leuchtmittel die maximale Lichtabgabeleistung bei einem Strom von 350 bis 1000 mA erreicht wird, läßt sich die bei den daraus resultierenden Stromdichten erzeugte thermische Energie im Falle des erfindungsgemäßen Unterflurfeuers ohne weiteres abführen.

Im folgenden wird die Erfindung an Hand einer Ausführungsform unter Bezugnahme auf die Zeichnung näher erläutert.

Es zeigen:
- FIGUR 1: eine perspektivische Außenansicht eines erfindungsgemäßen Unterflurfeuers;
- FIGUR 2: eine erste Schnittdarstellung des erfindungsgemäßen Unterflurfeuers;
- FIGUR 3: eine zweite Schnittdarstellung des erfindungsgemäßen Unterflurfeuers;
- FIGUR 4: eine perspektivische Darstellung der Unterseite eines Gehäusedeckels des in den FIGUREN 1 bis 3 gezeigten erfindungsgemäßen Unterflurfeuers;
- FIGUR 5: eine Seitenansicht eines Leuchtmittels des erfindungsgemäßen Unterflurfeuers;
- FIGUR 6: eine Vorderansicht des in FIGUR 5 gezeigten Leuchtmittels;
- FIGUR 7: eine perspektivische Darstellung des in den FIGUREN 5 und 6 gezeigten Leuchtmittels;
- FIGUR 8 bis FIGUR 10: Prinzipdarstellungen weiterer erfindungsgemäßer Unterflurfeuer; und
- FIGUR 11: die Kennlinie einer Leistungs-LED im Vergleich zu der einer üblichen 5-mm-LED.

Zu einem anhand der FIGUREN 1 bis 4 gezeigten erfindungsgemäßen Unterflurfeuer 1 gehört ein Gehäuse 2, welches etwa zylindrisch ausgebildet und in eine Verkehrsfläche 3 eingebettet ist.

Bei der Verkehrsfläche 3 kann es sich beispielsweise um eine Straße, um eine Flughafenroll-, -start- und -landebahn od.dgl. handeln. Das Unterflurfeuer 1 dient zu Signalisierungs- und/oder Markierungszwecken.

An seiner Oberseite ist das Gehäuse 2 des Unterflurfeuers 1 mittels eines Gehäusedeckels 4 verschließbar, der lösbar, z.B. mittels Schraubverbindungen 5, mit dem Gehäuse 2 verbindbar ist. Der Gehäusedeckel 4 steht lediglich geringfügig, z.B. weniger als 13 mm, über die Verkehrsfläche vor. Das Gehäuse 2 ist entweder unmittelbar von dem die Verkehrsfläche 3 ausbildenden Werkstoff umgeben, oder aber zwischen dem Gehäuse 2 und dem die eigentliche Verkehrsfläche 3 ausbildenden Werkstoff sind thermisch leitende Baustoffe, wie epoxid- oder polyestergefüllte Mörtel, vorgesehen.

Innerhalb des Gehäuses 2 ist als Leuchtmittel eine Leitungs-(Power)-LED 6 vorgesehen. Diese Leistungs-LED 6 hat bei einem Durchgangsstrom von ca. 700 bis 750 mA ihre maximale Lichtabgabeleistung, wie sich aus FIGUR 11 ergibt, die die Lichtabgabeleistung in Abhängigkeit von der Stromstärke für eine Leistungs-LED und für eine übliche 5-mm-LED zeigt.

Die Leistungs-LED 6 sitzt auf einer Trägerplatte 7, die ihrerseits, wie am besten aus FIGUR 5 hervorgeht, durch geeignete Verbindungsmittel 8 mit einer Basisplatte 9 verbunden ist. Die Trägerplatte 7 der Leistungs-LED 6 und die Basisplatte 9 liegen flächig aneinander an. Der gesamte Wärmedurchlasswiderstand zwischen der Sperrschicht der Leistungs-LED 6 bis zur Basisplatte 9 beträgt ca. 11 K/W. Zum Vergleich sind FIGUR 11 die entsprechenden Werte einer üblichen 5-mm-LED entnehmbar, bei der sich ein Wärmedurchlasswiderstand von ca. 220 K/W ergibt.

Der Leistungs-LED 6 ist im dargestellten Ausführungsbeispiel ein Kollimatorglied 10 zugeordnet, mittels dem die Lichtabgabe der Leistungs-LED 6 optimierbar ist. Aus dem Kollimatorglied 10 gerät das von der Leistungs-LED 6 abgestrahlte Licht in eine Optikeinheit 11, welche das abgestrahlte Licht durch eine im Gehäusedeckel 4 vorgesehene Lichtaustrittöffnung 12 verläßt. Die Ausgestaltung des vom Unterflurfeuer 1 abgestrahlten Lichtstrahls hängt unter anderem davon ab, wie die Optikeinheit 11 ihrerseits ausgestaltet ist, wobei diese je nach gewünschter Art der Lichtabstrahlung entsprechend adaptierte Linsen, Prismen, Diffraktoren, Spiegel ud.dgl. aufweisen kann.

Im Bereich seiner Strahlungsaustrittfläche ist das Kollimatorglied 10 mittels eines Linsenhalters 13 gehaltert, der seinerseits mittels geeigneter Verbindungsglieder 14 mit von der Basisplatte 9 beidseits der Trägerplatte 7 vorstehenden stark thermisch leitenden Abstandhaltern, zum Beispiel metallischen Mehrkanthülsen 15, verbunden ist.

Auf der dem Kollimatorglied 10 abgewandten Seite des Linsenhalters 13 ist ein Shutter bzw. Verschluß 16 angeordnet. Die Ausgestaltung der Baugruppe aus Basisplatte 9, Trägerplatte 7, Leistungs-LED 6, Mehrkanthülsen 15, Kollimatorglied 10, Linsenhalter 13 und Shutter bzw. Verschluß 16 geht am besten aus den FIGUREN 5 bis 7 hervor.

Die Basisplatte 9 ist, wie sich am besten aus FIGUR 4 ergibt, an ihren beiden seitlichen Endabschnitten an jeweils einem Deckelinnenteil 17, 18 angebracht. Die beiden Deckelinnenteile 17, 18 sind in gleicher Weise ausgebildet, so daß im folgenden lediglich das Deckelinnenteil 17 beschrieben wird.

Das Deckelinnenteil 17 ist, wie sich am besten aus einer Zusammenschau der FIGUREN 2 bis 4 ergibt, flächig mit der Unterseite 19 des Gehäusedeckels 4 verbunden. Entsprechend liegt das Deckelinnenteil 17 flächig am Endabschnitt der Basisplatte 9 an. Die einander zugeordneten deckelinnenteilseitigen und basisplattenseitigen Anlageflächen sowie die einander zugeordneten deckelinnenteilseitigen und deckelseitigen Anlageflächen sind metallisch glatt ausgebildet, um einen ungestörten Wärmeübergang zwischen der Basisplatte 9 und dem Deckelinnenteil 17 bzw. dem Deckelinnenteil 17 und dem Gehäusedeckel 4 zu gewährleisten.

In der vorstehend beschriebenen Weise bilden die Basisplatte 9 und das Deckelinnenteil 17 bzw. das Deckelinnenteil 18 eine Wärmeleitbrücke zwischen der Leistungs-LED bzw. deren Trägerplatte 7 und dem Gehäusedeckel 4.

Der Gehäusedeckel 4 ist seinerseits über eine metallisch glatte deckelseitige Anlagefläche 20 mit einer ebenfalls metallisch glatten gehäuseseitigen Anlagefläche 21 verbunden, wobei hierdurch die Wärme aus dem Gehäusedeckel 4 über das Gehäuse 2 an die Verkehrsfläche bzw. den die Verkehrsfläche ausbildenden Werkstoff abgegeben wird.

Sowohl die Trägerplatte 7 der Leistungs-LED 6 als auch die Basisplatte 9 und die beiden Deckelinnenteile 17, 18 sind aus einem Werkstoff mit einem hohen Wärmeleitkoeffizienten ausgebildet, so daß durch die mittels der Basisplatte 9 und den Deckelinnenteilen 17, 18 gebildete Wärmeleitbrücke zum Gehäusedeckel 4, den Gehäusedeckel 4 und das Gehäuse 2 ein Wärmeabfuhrpfad von der Leistungs-LED 6 bis zur Verkehrsfläche 3 geschaffen wird. Dieser Wärmeabfuhrpfad hat einen gesamten Wärmedurchlasswiderstand von ca. 1,5 K/W, wobei die Verkehrsfläche 3 eine quasi unendlich große Wärmesenke bildet.

Bei dem vorstehend beschriebenen Unterflurfeuer 1 wird somit die Wärmeabfuhr vom Leuchtmittel bzw. von der Leistungs-LED 6 praktisch ohne Konvektion bewirkt, vielmehr wird mittels der Deckelinnenteile 17, 18 und der Basisplatte 9 eine Wärmeleitbrücke zum Gehäusedeckel 4 geschaffen, wodurch vergleichsweise große Wärmemengen über den Gehäusedeckel 4 und das Gehäuse 2 an die Verkehrsfläche 3 abgegeben werden können. Hierdurch sind Lichtabgabeleistungen der Leistungs-LED 6 und damit Abstrahlleistungen des Unterflurfeuers 1 möglich, die jedweden Anforderungen entsprechen und bei denen dennoch die durch den geringen Überstand des Gehäusedeckels 4 über die Oberseite der Verkehrsfläche 3 vorgegebenen Restriktionen hinsichtlich der Abmessung der Lichtaustrittsöffnung 12 ohne weiteres eingehalten werden können.

Die FIGUREN 8 und 10 zeigen in Draufsicht weitere Ausführungsformen von erfindungsgemäß mit Wärmeleitbrücken ausgestatteten Unterflurfeuern 1, wobei die Ausführungsform gemäß FIGUR 8 einen Gehäusedeckel 4 mit zwei symmetrisch zu einer Achse angeordneten Lichtaustrittöffnungen 12 aufweist, wohingegen die Ausführungsform gemäß FIGUR 10 einen Gehäusedeckel 4 mit zwei Lichtaustrittöffnungen 12 aufweist, deren Symme trieachsen einen Winkel einschließen.

FIGUR 9 zeigt eine weitere Ausführungsform eines mit erfindungsgemäßen Wärmebrücken ausgebildeten Unterflurfeuers 1 mit zweimal vier Leistungs-LED.

## Patentansprüche

1. Unterflurfeuer für Signalisierungs- und/oder Markierungszwecke, mit einem Gehäuse (2), das in eine Verkehrsfläche (3), z.B. eine Straße, Flughafenroll-, -start- und -landebahn od.dgl., einbettbar ist, einem Gehäusedeckel (4), mittels dem das in die Verkehrsfläche einbettbar Gehäuse (2) an seiner Oberseite schließbar ist und der zumindest eine Lichtaustrittöffnung (12) aufweist, und einem Leuchtmittel (6), das im Gehäuse (2) angeordnet und mittels dem Licht durch die Lichtaustrittöffnung (12) des Gehäusedeckels (4) abstrahlbar ist, wobei zwischen dem Leuchtmittel (6) und dem Gehäusedeckel (4) eine Wärmeleitbrücke ausgebildet ist, mittels der vom Leuchtmittel erzeugte thermische Energie zum Gehäusedeckel (4) leitbar ist, von dem aus die thermische Energie über das in der Verkehrsfläche (3) einbettbares Gehäuse (2) zur Verkehrsfläche (3) hin ableitbar ist,
**dadurch gekennzeichnet, dass** der Gehäusedeckel (4) lösbar mit dem Gehäuse (2) verbindbar ist, dass als Leuchtmittel zumindest eine Leistungs-LED (6) vorgesehen ist, und dass die zumindest eine Leistungs-LED (6) mit ihrer Trägerplatte (7) auf einer Basisplatte (9) sitzt, die mittels zweier Deckelinnenteile (17, 18), die beidseits der Trägerplatte (7) angeordnet sind, mit der Unterseite des Gehäusedeckels (4) verbunden ist und mit diesen die Wärmeleitbrücke (9, 17, 18) zum Gehäusedeckel (4) ausbildet, wobei die beiden Deckelinnenteile (17, 18) an den Endabschnitten der Basisplatte (9) angeordnet sind und einerseits flächig an der Basisplatte (9) und andererseits flächig an der Unterseite des Gehäusedeckels (4) anliegen und wobei die einander zugeordneten deckelinnenteilseitigen und basisplattenseitigen Anlageflächen sowie die einander zugeordneten deckelinnenteilseitigen und deckelseitigen Anlageflächen metallisch glatt ausgebildet sind.

2. Unterflurfeuer nach Anspruch 1, bei dem als Leuchtmittel maximal sechs Leistungs-LED (6) je Lichtaustrittöffnung (12) vorgesehen sind.

3. Unterflurfeuer nach Anspruch 2, bei dem der zumindest einen Leistungs-LED (6) ein Kollimatorglied (10) zugeordnet ist.

4. Unterflurfeuer nach einem der Ansprüche 1 bis 3, bei dem die einander zugeordneten deckelseitigen (20) und gehäuseseitigen Anlageflächen (21) metallisch glatt ausgebildet sind.

5. Unterflurfeuer nach einem der Ansprüche 1 bis 4, bei dem die Basisplatte (9) aus einem Werkstoff mit einem hohen Wärmeleitkoeffizienten, z.B. aus einem Metall, ausgebildet ist.

6. Unterflurfeuer nach einem der Ansprüche 1 bis 5, bei dem die Trägerplatte (7) der Leistungs-LED (6) aus einem Werkstoff mit einem hohen Wärmeleitkoeffizienten, z.B. aus einem Metall, ausgebildet ist.

7. Unterflurfeuer nach einem der Ansprüche 1 bis 6, bei dem das bzw. die Deckelinnenteile (17,18) aus einem Werkstoff mit einem hohen Wärmeleitkoeffizienten ausgebildet ist bzw. sind.

## Claims

1. Blister light used for signalling and/or marking purposes, comprising a housing (2) that is embedded in a traffic area (3), for example a road, an airport taxiway, an airport runway or the like, a housing cover (4) by means of which the housing (2) which can be embedded in the traffic area can be closed at its upper side and has at least one light exit opening (12), and a luminous means (6) that is arranged in the housing (2) and by means of which light can be emitted through the light exit opening (12) in the housing cover (4), wherein formed between the luminous means (6) and the housing cover (4) is a thermoconducting bridge (9, 17, 18) by means of which thermal energy produced by the luminous means can be conducted to the housing cover (4), starting from which the thermal energy can be dissipated to the traffic area (3) via the housing (2) which can be embedded in the traffic area (3),
**characterized in that** the housing cover (4) can be detachably connected to the housing (2), **in that** at least one power LED (6) is provided as luminous means, and **in that** the at least one power LED (6) is seated with its carrier plate (7) on a base plate (9) that is connected, by means of two cover inner parts (17, 18), which are arranged on both sides of the carrier plate (7), to the underside of the housing cover (4), and forms with said cover inner parts the thermoconducting bridge (9, 17, 18) to the housing cover (4), two cover inner parts (17, 18) being arranged on the end sections of the base plate (9) and bearing against the base plate (9) in two dimensions on one side, and against the underside of the housing cover (4) in two dimensions on the other side, and the mutually assigned bearing surfaces on the side of the cover inner part and of the base plate as well as the mutually assigned bearing surfaces on the side of the cover inner part and of the cover being formed in a metallically smooth fashion.

2. Blister light according to Claim 1, in which at most six power LEDs (6) are provided per light exit opening (12) as luminous means.

3. Blister light according to Claim 2, in which a collimator element (10) is assigned to the at least one power LED (6).

4. Blister light according to one of Claims 1 to 3, in which the mutually assigned bearing surfaces on the side of the cover (20) and of the housing (21) are formed in a metallically smooth fashion.

5. Blister light according to one of Claims 1 to 4, in which the base plate (9) is formed from a material having a high coefficient of thermal conductivity, for example from a metal.

6. Blister light according to one of Claims 1 to 5, in which the carrier plate (7) of the power LED (6) is formed from a material having a high coefficient of thermal conductivity, for example from a metal.

7. Blister light according to one of Claims 1 to 6, in which the cover inner part or parts (17, 18) is/are formed from a material having a high coefficient of thermal conductivity.

## Revendications

1. Feu encastré destiné à la signalisation et/ou au marquage et comportant
- un boîtier (2) qui peut être encastré dans une surface de circulation (3), par exemple une route, une voie de roulement, de départ et d'atterrissage d'aéroport ou autre,
- un couvercle de boîtier (4) qui permet de fermer sur son côté supérieur le boîtier (2) encastrable dans la surface de circulation et qui comporte au moins une ouverture de sortie de lumière (12)
- et un moyen d'éclairage (6) qui se trouve dans le boîtier (2) et permet d'envoyer de la lumière par l'ouverture de sortie de lumière (12) du couvercle de boîtier (4),
un pont thermoconducteur, grâce auquel l'énergie thermique produite par le moyen d'éclairage peut être conduite au couvercle de boîtier (4) depuis lequel l'énergie thermique peut être dissipée vers la surface de circulation (3) par l'intermédiaire du boîtier (2) encastrable dans la surface de circulation (3), étant formé entre le moyen d'éclairage (6) et le couvercle de boîtier (2),
**caractérisé en ce que**
- le couvercle de boîtier (4) peut être relié de manière détachable au boîtier (2),
- le moyen d'éclairage prévu est au moins une diode électroluminescente de puissance (6) et,
- par sa plaque de support (7), l'au moins une diode électroluminescente de puissance (6) repose sur une plaque de base (9) qui est reliée au côté inférieur du couvercle de boîtier (14) à l'aide de deux parties intérieures de couvercle (17, 18) placées de chaque côté de la plaque de support (7) et qui forme avec celles-ci le pont thermoconducteur (9, 17, 18) vers le couvercle de boîtier (4),
les deux parties intérieures de couvercle (17, 18) étant placées aux extrémités de la plaque de base (9) et s'appliquant d'une part à plat sur la plaque de base (9) et d' autre part à plat sur le côté inférieur du couvercle de boîtier (4) et les surfaces d'application, associées l'une à l'autre côté intérieur du couvercle et côté plaque de base, ainsi que les surfaces d'application, associées l'une à l'autre côté couvercle et côté intérieur du couvercle, sont lisses et métalliques.

2. Feu encastré selon la revendication 1, dans lequel le moyen d'éclairage prévu consiste au maximum en 6 diodes électroluminescentes de puissance (6) pour chaque ouverture de sortie de lumière (12).

3. Feu encastré selon la revendication 2, dans lequel un organe collimateur (10) est associé à l'au moins une diode électroluminescente de puissance (6).

4. Feu encastré selon l'une des revendications 1 à 3, dans lequel les surfaces d'application (21) associées l'une à l'autre côté couvercle (20) et côté intérieur du couvercle sont lisses et métalliques.

5. Feu encastré selon l'une des revendications 1 à 4, dans lequel la plaque de base (9) est en un matériau dont le coefficient de dilatation thermique est grand, par exemple est en métal.

6. Feu encastré selon l'une des revendications 1 à 5, dans lequel la plaque de support (7) de la diode électroluminescente de puissance (6) est en un matériau dont le coefficient de dilatation thermique est grand, par exemple est en métal.

7. Feu encastré selon l'une des revendications 1 à 6, dans lequel la ou les parties intérieures de couvercle (17, 18) est ou sont en un matériau dont le coefficient de dilatation thermique est grand.
